# EUROPÄISCHE PATENTSCHRIFT

(11) **EP 0 969 969 B1**
(45) Veröffentlichungstag und Bekanntmachung des Hinweises auf die Patenterteilung: **11.04.2001**
(21) Anmeldenummer: 98906849.9
(22) Anmeldetag: 28.01.1998
(51) Int. Cl.: B41J 11/50, B41J 11/54, B41J 11/70

(54) **DRUCKER ZUM BEDRUCKEN VON EINZELBLÄTTERN UND ENDLOSPAPIERBAHNEN**
PRINTER FOR PRINTING ON SINGLE SHEETS AND AN ENDLESS PAPER STRIP
IMPRIMANTE SERVANT A IMPRIMER DES FEUILLES INDIVIDUELLES ET DES BANDES DE PAPIER SANS FIN

(30) Priorität: 11.03.1997 DE 19709941
(43) Veröffentlichungstag der Anmeldung: 12.01.2000
(73) Patentinhaber: Wincor Nixdorf GmbH & Co KG, 33106 Paderborn (DE)
(72) Erfinder: BAITZ, Günter, D-13503 Berlin (DE); MALKE, Wolfgang, D-13465 Berlin (DE)
(86) Internationale Anmeldenummer: DE9800245
(87) Internationale Veröffentlichungsnummer: WO9840219

(56) Entgegenhaltungen:
- EP-A- 0 123 310
- EP-A- 0 566 159
- WO-A-91/13765
- JP-A- 7 256 959

## Beschreibung

Die Erfindung betrifft einen Drucker nach dem Oberbegriff des Anspruchs 1.

Ein Drucker der genannten Art ist aus der WO 91/13765 A1 bekannt. Darin ist ein Nadeldruckkopf mit nach oben weisendem Nadelmundstück unterhalb einer Druckträgerebene angeordnet und das Druckergehäuse ist in der Druckträgerebene aufklappbar. Eine Papiervorrats- bzw. Aufwickelrolle und eine Abschneidevorrichtung für eine Endlospapierbahn sind dabei gut zugänglich im Oberteil des Drukkergehäuses untergebracht, was das Einfädeln des Anfangs einer neuen Endlospapierbahn ungemein erleichtert. Die Anordnung hat den weiteren Vorteil, daß ein Einzelblatt und die Endlospapierbahn(en) auf völlig getrennten Wegen der Druckträgerebene zugeführt und von dieser abgeführt werden können, so daß eine immer im Drucker befindliche Endlospapierbahn und ein Einzelblatt einander überlappen können. Zum Bedrucken eines Einzelblattes wird dieses auf einem ebenen, horizontal ausgerichteten Zuführtisch zwischen den Druckkopf und die Endlospapierbahn geschoben. Das Einzelblatt wird nach dem Bedrucken von nur für den Einzelblatt-Transport bestimmten Transportrollenpaaren aus dem Drucker transportiert. Die Endlospapierbahn liegt anschließend direkt wieder vor dem Druckkopf und kann bedruckt werden.

Die Vorteile der bekannten Anordnung lassen sich auf einen Drucker mit einem Tintendruckkopf nicht übertragen, da solche Druckköpfe bekanntlich nicht von unten nach oben drucken können. Ein einfacher Austausch von Druckkopf und Druckwiderlager löst das Problem nicht, da eine immer im Drucker befindliche Endlospapierbahn ein Einzelblatt von dem Druckkopf abschirmen würde. Andererseits ist eine bei Bürodruckern gebräuchliche Druckträger-Handhabung, bei der eine Endlospapierbahn vor dem Einziehen eines Einzelblattes aus dem Druckbereich zurückgezogen wird, bei einem Kassendrucker nicht praktikabel. Hier muß ständig zwischen Beleg- und Bondruck gewechselt werden, für das Zurückziehen und erneute Zustellen der für den Bondruck üblicherweise verwendeten Endlospapierbahn würde zu viel Zeit benötigt. Bei einer Journalaufzeichnung, bei der eine Endlospapierbahn von einer Vorratsrolle ab- und hinter der Druckstation auf eine Aufwickelrolle aufgewickelt wird, wäre ein solches Verfahren ohnehin nicht anwendbar.

Aufgabe der Erfindung ist es daher, einen Drucker mit einer Druckstation zum Bedrucken eines Einzelblattes und wenigstens einer Endlospapierbahn auf einer einzigen Druckträgerebene anzugeben, der für den Einsatz eines Tintendruckkopfes geeignet ist.

Die Aufgabe wird durch die im kennzeichnenden Teil des Anspruchs 1 angegebenen Merkmale gelöst.

Die Erfindung geht von der Überlegung aus, daß ein Tintendruckkopf dann als einziger Druckkopf in einem Kassendrucker mit Druckmöglichkeit auf einem Einzelblatt und wenigstens einer Endlospapierbahn eingesetzt werden kann, wenn die Endlospapierbahn von der Bedienseite her der Druckstation zugeführt wird. Der Druckkopf kann dann derart nach unten geneigt werden, daß dessen Druckrichtung mit der Horizontalen einen Winkel 0° < α ≤ 90° einschließt. Durch die mehr oder weniger steile Absenkung der Druckkopf-Düsen ist ein zuverlässiger Tintenfluß bis zum Ende des Tintenvorrats sichergestellt.

Die oben beschriebenen Probleme der überlappenden Papierführung werden dabei dadurch ausgeräumt, daß die wenigstens eine Endlospapierbahn, deren Vorratsrolle nur im hinteren oberen Bereich des Druckers Platz finden kann, von unten, unter dem Druckgegenlager hindurch, der Druckstation zugeführt wird. Ein von vorne, über einen -aus ergonomischen Gründen im unteren Bereich des Druckers angeordneten- Zuführtisch zugeführtes Einzelblatt kann dann vor der Endlospapierbahn zu liegen kommen. Die Anordnung hat gegenüber dem bekannten Drucker den weiteren Vorteil, daß auch die Einzelblätter mit nach oben weisender bedruckter Seite den Drucker verlassen.

Die Zusammenführung der Zuführkanäle unterhalb des Druckkopfes ist besonders einfach und platzsparend dadurch verwirklicht, daß dem Endlospapier-Zuführkanal und dem Einzelblatt-Zuführkanal jeweils eine in Papierförderrichtung angetriebene Rolle eines Zuführrollenpaares zugeordnet ist und eine auf einer Schwinge angeordnete mitlaufende Gegenrolle wahlweise an die Zuführrolle des einen Zuführkanals oder des anderen Zuführkanals andrückbar ist. Ein alternierender Vortrieb einer Endlospapierbahn oder des Einzelblattes ist dadurch zwangsweise gegeben, eine Papierkollision wird zuverlässig vermieden. Die Schwinge ist durch einen Elektromagneten oder auch durch einen Schrittmotor verstellbar.

Vorzugsweise ist -in Papiertransportrichtung gesehenhinter der Druckstation ein dem Einzelblatt und der wenigstens einen Endlospapierbahn gemeinsamer Abförderkanal mit wenigstens einem eine angetriebene Abförderrolle umfassenden Abförderrollenpaar angeordnet. Bei einer Ausführungsform des erfindungsgemäßen Druckers, mit dem jeweils einzelne Abschnitte einer Endlospapierbahn wie z.B. Kassenbons bedruckt werden sollen, ist zumindest in dem von dieser Endlospapierbahn eingenommenen Bereich der Druckstation hinter dem Druckkopf eine Schneidstation angeordnet. Diese umfaßt ein an sich bekanntes, mit einer Schneidschiene zusammenwirkendes Schneidrad, das an den Druckkopfträger ankoppelbar und von diesem über die gesamte Breite der Druckstation transportierbar ist. Es können aber auch andere Schneideinrichtungen wie z.B. ein senkrecht zur Druckträgerebene verstellbares Messerblatt oder ein Schneidzylinder mit einer Messerhelix eingesetzt werden.

Die Schneidstation kann -in Papiertransportrichtung gesehen- vor oder hinter dem Abförderrollenpaar angeordnet sein. Im ersten Fall ist der Papierverlust im Kopfbereich eines Bon besonders gering, das Abförderrollenpaar muß aber nach dem Schneidvorgang noch einmal betätigt werden. Dies erübrigt sich im zweiten Fall.

Die Vorratsrolle der wenigstens einen Endlospapierbahn ist, wie bereits erwähnt, im hinteren Bereich des Drukkers untergebracht. Um das Einfädeln des Anfangs einer neuen Endlospapierbahn zu erleichtern, reicht der Endlospapier-Zuführkanal bis an die Oberseite des Druckers. In Fortbildung der Erfindung ist deshalb im Einlaßbereich dieses Zuführkanals ein Einfädelrollenpaar angeordnet, welches mit der Endlospapierbahn nur in Eingriff bringbar ist, wenn die Schwinge die Gegenrolle an die angetriebene Endlospapier-Zuführrolle andrückt.

Ein besonders einfacher Aufbau des Einfädelbereichs ergibt sich dadurch, daß die angetriebene Abförderrolle zugleich angetriebene Rolle des Einfädelrollenpaares ist und dessen mitlaufende Einfädelrolle an einem Hebelarm eines Hebels angeordnet ist. Durch Betätigung einer Einfädeltaste wird der Hebel verschwenkt und dadurch die mitlaufende Einfädelrolle gegen die angetriebene Einfädelrolle gedrückt. Mit der Schwinge ist ein Stellhebel gekoppelt, der den Schwenkweg des Hebels nur freigibt, wenn die Schwinge in Richtung des Endlospapier-Zuführkanals geschwenkt ist.

In einer anderen Weiterbildung der Erfindung ist an der Schwinge -in Papiertransportrichtung gesehen- oberhalb des Zuführrollenpaares ein sich parallel zur Druckzeilenrichtung erstreckender Beleganschlag angeordnet, der den Einzelblatt-Zuführkanal nur bei in Richtung des Einzelblatt-Zuführkanals geschwenkter Schwinge öffnet. In Grundstellung des Druckers befindet sich die Schwinge in der Stellung, in welcher die Gegenrolle von der Rolle des Einzelblatt-Zuführkanals abgehoben ist. Der Beleganschlag sperrt somit diesen Zuführkanal. Ein in den Einzelblatt-Zuführkanal eingeschobenes Einzelblatt stößt an den Beleganschlag an und wird dadurch parallel zur Druckzeile ausgerichtet. Sobald dies geschehen ist, unterbricht es den Strahlengang einer unterhalb des Beleganschlags angeordneten Lichtschranke, woraufhin der Verstellantrieb der Schwinge diese in Richtung des Einzelblatt-Zuführkanals verstellt. Die Gegenrolle wird an die Rolle des Einzelblatt-Zuführkanals gedrückt und dadurch das Einzelblatt ergriffen. Zugleich gibt ein in den Beleganschlag eingeformtes Fenster den Einzelblatt-Zuführkanal frei und das in Drehung versetzte Zuführrollenpaar kann das Einzelblatt in die Druckstation befördern.

Um auch kleinformatige Einzelblätter wie z.B. Scheckformulare bedrucken zu können, ist entsprechend einer andern Weiterbildung der Erfindung in dem Abförderkanal zwischen dem Druckkopf und dem Abförderrollenpaar ein inneres, synchron mit dem erstgenannten äußeren angetriebenes Abförderrollenpaar angeordnet. Dieses erstreckt sich über die gesamte Druckzeilenbreite, läßt jedoch den von der wenigstens einen Endlospapierbahn eingenommen Bereich frei, so daß diese durch den Transport eines Einzelblatts nicht ungewollt mittransportiert werden kann.

Weitere Merkmale und Vorteile der Erfindung ergeben sich aus der folgenden Beschreibung, welche in Verbindung mit den beigefügten Zeichnungen die Erfindung an Hand eines Ausführungsbeispiels erläutern. Es zeigt
- Fig. 1: einen Drucker in perspektivischer Ansicht,
- Fig. 2: eine entlang der Linie II-II in Fig. 1 geschnittene Seitenansicht des in Ruhestellung befindlichen Druckers,
- Fig. 3: eine Ansicht des Druckers wie in Fig. 2, jedoch in einer Betriebsart "Endlospapierbahn einfädeln"
- Fig. 4: eine Ansicht des Druckers wie in Fig. 2, jedoch in einer Betriebsart "Einzelblatt fördern"
- Fig. 5: eine Vorderansicht der Druckträgerebene des in Fig. 2 dargestellten Druckers in schematischer Darstellung.

In Fig. 1 ist ein Drucker allgemein mit 10 bezeichnet. Dieser umfaßt eine Elektronikbox 12, in der neben anderem eine Steuerelektronik für den Drucker untergebracht ist, einen unteren Gehäuseteil 14 und einen oberen Gehäuseteil 16. Die Gehäuseteile 14, 16 sind von einem diagonal von vorne unten nach hinten ansteigenden Druckträgerschacht 18 durchzogen. Der Druckträgerschacht 18 geht vorne in einen im wesentlichen horizontalen Zuführtisch 20 über und mündet hinten in einer Ausgabeöffnung 22 auf der Deckfläche 24 des oberen Gehäuseteils 16. Der Zuführtisch 20 ist auf der in Fig. 1 rechten Seite durch eine vertikale Anschlagwand 26 begrenzt und links ebenso wie der Druckträgerschacht 18 offen. In die Deckfläche 24 ist ferner ein Bedienfeld 28 mit mehreren Tasten eingelassen, deren eine eine weiter unten beschriebene Einfädeltaste 94 ist.

Fig. 2 zeigt eine entlang der Linie II-II in Fig. 1 geschnittene Seitenansicht des in Ruhestellung befindlichen Druckers 10, jedoch ohne Elektronikbox 12. Es ist zu erkennen, daß an dem Druckträgerschacht 18, dessen Hinterwand 19 die Druckträgerebene bildet, -in Papiertransportrichtung, also von unten nach oben gesehen- hintereinander ein Einzelblatt-Zuführkanal 30, die tangentiale Einmündung 32 eines Endlospapier-Zuführkanals 34, ein Druckgegenlager 36 und ein Abförderkanal 37 ausgebildet sind.

In den Einzelblatt-Zuführkanal 30 taucht von der nach vorne weisenden Seite des Druckträgerschachtes 18 her eine durch einen Zuführmotor 40 antreibbare Einzelblatt-Zuführrolle 38 und von der Rückseite her eine mitlaufende Gegenrolle 42 eines Einzelblatt-Zuführrollenpaares 44 ein. Die Gegenrolle 42 ist auf einer um eine Schwenkachse 46 schwenkbare Schwinge 48 drehbar gelagert, mit deren Hilfe sie zwischen einer an die Einzelblatt-Zuführrolle 38 angedrückten und einer von dieser abgehobenen Position verstellt werden kann. In Fig. 2 ist die Gegenrolle 42 in ihrer von der Einzelblatt-Zuführrolle 38 abgehobenen Position dargestellt.

Oberhalb des Einzelblatt-Zuführrollenpaares 44 ist an der Schwinge 48 ein sich über die gesamte Breite des Druckträgerschachtes 18 erstreckender Beleganschlag 50 angebracht, der mit einem Fenster 52 versehen ist. Unmittelbar vor dem Beleganschlag 50 befindet sich eine nur symbolisch dargestellte Lichtschranke 54 in dem Einzelblatt-Zuführkanal 30. Dem Druckgegenlager 36 steht ein Tintendruckkopf 56 mit seiner Düsenplatte 57 gegenüber. Der Tintendruckkopf 56 ist auf einem Druckkopfträger 58 gehalten, der seinerseits, angetrieben durch einen Carriermotor 60, entlang dem Druckgegenlager 36 auf Schienen 62, 64 verschieblich ist.

Oberhalb des Druckgegenlagers 36 beginnt der Abförderkanal 37, der sich bis zur Ausgabeöffnung 22 erstreckt. In diesem sind -in Papierförderrichtung gesehen- hintereinander ein inneres Abförderrollenpaar 66, eine Schneidstation 68 und ein äußeres Abförderrollenpaar 70 angeordnet. Das innere Abförderrollenpaar 66 besteht aus einer inneren, angetriebenen Abförderrolle 72 und einer inneren, mitlaufenden Abförderrolle 74 und das äußere Abförderrollenpaar 70 aus einer äußeren, angetriebenen Abförderrolle 76 und einer äußeren, mitlaufenden Abförderrolle 78 (Fig. 3). Die Abförderrollen 72 und 76 werden synchron von einem Abfördermotor 80 angetrieben.

Die Schneidstation 68 umfaßt ein an einem Messerträger 82 drehbar gelagertes Messerrad 84 (Fig. 5), das in an sich bekannter Weise an den Druckkopfträger 58 ankuppelbar ist und dann von diesem über die Breite des Abförderkanals 37 geschleppt werden kann. Das Messerrad 84 läuft dabei an der Schneidkante einer Schneidschiene 86 entlang.

Der Endlospapier-Zuführkanal 34 hat in etwa S-Form. Er beginnt am oberen Rand einer Aufnahmemulde 88 für eine Papiervorratsrolle 90 und endet, wie beschrieben, mit seiner Einmündung 32 in dem Druckträgerschacht 18. Die äußere angetriebene Abförderrolle 76 ragt mit einem Teil ihres Umfangs durch eine Begrenzungswand 90 des Endlospapier-Zuführkanals 34 und bildet mit einer mitlaufenden Einfädelrolle 92 ein Einfädelrollenpaar 93. Die mitlaufenden Einfädelrolle 92 ist, wie weiter unten beschrieben, in ihrer Ruheposition von der äußeren, angetriebenen Abförderrolle 76 abgehoben, aber durch Betätigen der Einfädeltaste 94 gegen diese drückbar.

Die auf der Schwinge 48 drehbar gelagerte Gegenrolle 42 ragt in dem unteren, bereits wieder aufsteigenden Bereich des Endlospapier-Zuführkanals 34 mit einem Teil ihres Umfangs durch die andere Begrenzungswand 96 des Endlospapier-Zuführkanals 34 und bildet mit einer angetriebenen Endlospapier-Zuführrolle 98 ein Endlospapier-Zuführrollenpaar 100. An der Schwinge 48 greift ein Elektromagnet 102 an, der in seinem angezogenen Zustand die Gegenrolle 42 gegen die angetriebene Einzelblatt-Zuführrolle 38 drückt. In seinem abgefallenen Zustand wird die Schwinge 48 von einer Zugfeder 104 in ihre andere Stellung geschwenkt, in der die Gegenrolle 42 gegen die vierte Gegenrolle 98 gedrückt wird. Letztere wird durch ein symbolisch als gekreuzter Riementrieb 106 dargestelltes-Getriebe gegenläufig zu der angetrieben Einzelblatt-Zuführrolle 38 angetrieben.

Die mitlaufende Einfädelrolle 92 ist an einem Arm 110 eines zweiarmigen Betätigungshebels 108 drehbar gelagert, an dessen anderem Arm 112 die Einfädeltaste 94 angreift. Der Betätigungshebel 108 ist auf einem druckergestellfesten Zapfen 114 schwenkbar gelagert. Von dem Elektromagneten 102 ist ein an die Schwinge 48 angelenkter Sperrhebel 116 in Richtung seiner Längsachse verstellbar. Von diesem steht ein in den Verstellweg des einen Arms 110 ragender Sperrstift 118 ab. Die Einfädeltaste 94 schließt in ihrer betätigten Stellung einen Schalter 120, dessen Funktion weiter unten beschrieben ist.

Fig. 5 zeigt die Druckträgerebene des Druckers 10 in schematischer Vorderansicht. Eine Endlospapierbahn 122 tritt aus der Einmündung 32 des Endlospapier-Zuführkanals 34 in den Druckträgerschacht 18 aus. Sie nimmt erkennbar nur einen bestimmten Bereich der Druckträgerebene ein. Des weiteren ist ein die gesamte Breite der Druckträgerebene überdeckendes Einzelblatt 126 und ein schmaler, kurzer Beleg 128, letzterer in verschiedenen Positionen 128', 128" zu erkennen.

Die angetriebene Einzelblatt-Zuführrolle 38 und die mitlaufende äußere Abförderrolle 78 erstrecken sich über die volle Breite der Druckträgerebene, während aus dem inneren Abförderrollenpaar 66 (es ist nur dessen mitlaufende Rolle 74 dargestellt) der von der Endlospapierbahn 122 eingenommene Bereich ausgespart ist.

Nachfolgend werden anhand der Figuren 2-5 die verschiedenen Betriebszustände des Druckers 10 beschrieben. Fig. 2 zeigt den in Ruhestellung befindlichen Drucker. Die Motoren 40, 60 und 80 und der Elektromagnet 102 sind stromlos. Damit ist die Gegenrolle 42 gegen die angetriebene Endlospapier-Zuführrolle 98 gedrückt. Die Endlospapierbahn 122 ist im Bild bereits ein Stück weit in den Endlospapier-Zuführkanal 34 eingeschoben. Durch Betätigen der Einfädeltaste 94 (Fig. 3) wird die mitlaufende Einfädelrolle 92 gegen die angetriebene äußere Abförderrolle 76 gedrückt und zugleich der Schalter 120 betätigt. Damit wird der Abfördermotor 80 und der Zuführmotor 40 eingeschaltet, wodurch die Endlospapierbahn 122 von den Rollenpaaren 93, 100, 70 in den Druckträgerschacht 18 und durch diesen hindurch befördert wird. Für einen definierten Papieranfang kann anschließend die Schneideinrichtung 68 betätigt werden.

In Fig. 3 ist ein Einzelblatt 126 oder ein Beleg 128 auf dem Zuführtisch 20 zwischen dem geöffneten Einzelblatt-Zuführrollenpaar 44 hindurch bis an den Beleganschlag 50 geschoben worden. Sobald die Lichtschranke 54 das Einzelblatt 126 bzw. den Beleg 128 erkennt, und sofern nicht gerade ein Druckvorgang auf der Endlospapierbahn 122 läuft, wird der Elektromagnet 102 bestromt, wodurch die Gegenrolle 42 außer Eingriff mit der Endlospapierbahn 122 und in Eingriff mit der Einzelblatt 126 bzw. dem Beleg 128 kommt. Durch die Verstellung der Schwinge 48 wir zugleich der Beleganschlag 50 so verstellt, daß das Einzelblatt 126 bzw. der Beleg 128 durch das Fenster 52 hindurchtreten kann, sobald der Zuführmotor 40 bestromt wird. Zum Abfördern muß selbstverständlich auch der Abfördermotor 80 bestromt werden (Fig. 4).

Der Sperrhebel 116 wird von dem Elektromagneten 102 in dieser die Bearbeitung eines Einzelblattes bewirkenden Betriebsart nach unten gezogen. Der Sperrstift 118 liegt damit im Schwenkweg des Betätigungshebels 108, so daß ein Niederdrücken der Einfädeltaste 94 unmöglich, das Einfädelrollenpaar also inaktiv ist. Da auch das Endlospapier-Zuführrollenpaar 100 geöffnet ist, kann die Endlospapierbahn 122 nicht vorgeschoben werden, wenn sich ein Einzelblatt 126 oder ein Beleg im Druckträgerschacht 18 befindet.

Während ein langes Einzelblatt 126 problemlos von dem Einzelblatt-Zuführrollenpaar 44 an das äußere Abförderrollenpaar 70 übergeben werden könnte, ist der Abstand zwischen diesen Rollenpaaren für kurze Belege 128 wie z.B. Scheckformulare zu groß. Aus diesem Grunde ist zwischen diesen das innere Abförderrollenpaar 66 eingefügt. An den in Fig. 5 dargestellten verschiedenen Belegpositionen 128, 128', 128" ist zu erkennen, daß der Beleg immer mit wenigstens zwei Rollenpaaren in Eingriff ist. Um eine gerade Belegführung auch bei breiten kurzen Belegen sicherzustellen, sind zu beiden Seiten des von der Endlospapierbahn 122 eingenommenen Bereichs Teilrollen 74, 74' des Abförderrollenpaares 66 angeordnet.

## Patentansprüche

1. Drucker (10), umfassend eine Druckstation (36, 56) zum Bedrucken eines Einzelblattes (126, 128) und wenigstens einer Endlospapierbahn (122) auf einer einzigen Druckträgerebene (19) und einen der Druckträgerebene (19) zugeordneten Druckkopf (56), in dem das Einzelblatt (126, 128) durch manuelles Verschieben auf einem Zuführtisch (20) von der Bedienerseite her an die Druckstation (36, 56) herangeführt wird und darin die Endlospapierbahn (122) wenigstens in einem Teil ihrer Breite überlappen kann, wobei die wenigstens eine Endlospapierbahn (122) und das Einzelblatt (126, 128) über getrennte Zuführkanäle (34; 30) an die Druckstation (36, 56) herangeführt werden und durch motorgetriebene Transportrollenpaare (44, 66, 70) normal zur Druckzeilenrichtung verschiebbar sind,
**dadurch gekennzeichnet**,
daß die Endlospapierbahn (122) von der Bedienseite her der Druckstation (36, 56) zugeführt wird und daß dem Endlospapier-Zuführkanal (34) und dem Einzelblatt-Zuführkanal (30) jeweils eine angetriebene Zuführrolle (98; 38) eines Zuführrollenpaares (100; 44) zugeordnet ist und eine auf einer Schwinge (48) angeordnete Gegenrolle (42) wahlweise an die angetriebene Zuführrolle (98; 38) des Endlospapier-Zuführkanals (34) oder des Einzelblatt-Zuführkanals (30) andrückbar ist.

2. Drucker nach Anspruch 1, **dadurch gekennzeichnet,** daß -in Papiertransportrichtung gesehen- hinter der Druckstation (36, 56) ein dem Einzelblatt (126, 128) und der wenigstens einen Endlospapierbahn (122) gemeinsamer Abförderkanal (37) mit wenigstens einem eine angetriebene Abförderrolle (76) umfassenden Abförderrollenpaar (70) angeordnet ist.

3. Drucker nach Anspruch 2, **dadurch gekennzeichnet,** daß zumindest in dem von der wenigstens einen Endlospapierbahn (122) eingenommenen Bereich der Druckstation (36, 56) hinter dem Druckkopf (56) eine Schneidstation (68) angeordnet ist.

4. Drucker nach Anspruch 3, **dadurch gekennzeichnet,** daß die Schneidstation (68) -in Papiertransportrichtung gesehen- vor dem Abförderrollenpaar (70) angeordnet ist.

5. Drucker nach Anspruch 3, **dadurch gekennzeichnet**, daß die Schneidstation -in Papiertransportrichtung gesehen- hinter dem Abförderrollenpaar (70) angeordnet ist.

6. Drucker nach einem der Ansprüche 1 bis 5, **dadurch gekennzeichnet,** daß im Einlaßbereich des Endlospapier-Zuführkanals (34) ein Einfädelrollenpaar (93) angeordnet ist, welches mit der Endlospapierbahn (122) nur in Eingriff bringbar ist, wenn die Gegenrolle (42) an die Endlospapier-Zuführrolle (98) angedrückt ist.

7. Drucker nach einem der Ansprüche 2 bis 5 und Anspruch 6, **dadurch gekennzeichnet,** daß die angetriebene Abförderrolle (76) zugleich angetriebene Rolle des Einfädelrollenpaares (93) ist, daß eine mitlaufende Einfädelrolle (92) des Einfädelrollenpaares (93) an einem Hebelarm (110) eines durch Betätigung einer Einfädeltaste (94) verschwenkbaren Hebels (108) angeordnet ist, wodurch die mitlaufende Einfädelrolle (92) gegen die angetriebene Abförderrolle (76) gedrückt wird, und daß mit der Schwinge (48) ein Stellhebel (116) gekoppelt ist, der den Schwenkweg des Hebels (108) nur freigibt, wenn die Schwinge (48) in Richtung des Endlospapier-Zuführkanals (34) geschwenkt ist.

8. Drucker nach einem der Ansprüche 1 bis 7, **dadurch gekennzeichnet,** daß an der Schwinge (48) ein sich parallel zur Druckzeilenrichtung erstreckender Beleganschlag (50) angeordnet ist, der den Einzelblatt-Zuführkanal (30) nur bei in Richtung des Einzelblatt-Zuführkanals (30) geschwenkter Schwinge (48) öffnet.

9. Drucker nach einem der Ansprüche 2 bis 8, **dadurch gekennzeichnet**, daß in dem Abförderkanal (37) zwischen dem Druckkopf (56) und dem Abförderrollenpaar (70) ein zweites, synchron mit dem ersten angetriebenes Abförderrollenpaar (66) angeordnet ist, welches sich über die gesamte Druckzeilenbreite erstreckt, jedoch den von der wenigstens einen Endlospapierbahn (122) eingenommen Bereiches freiläßt.

10. Drucker nach einem der vorhergehenden Ansprüche, **dadurch gekennzeichnet**, daß der Druckkopf (56) ein Tintendruckkopf ist.

## Claims

1. Printer (10), comprising a printing station (36, 56) for printing a single sheet (126, 128) and at least one continuous paper strip (122) on a single printing substrate plane (19), and comprising a printing head (56) assigned to the printing substrate plane (19), in which the single sheet (126, 128) is led up to the printing station (36, 56) from the operator side by being displaced manually on a feed table (20) and, in said printing station, can overlap the continuous paper strip (122), at least over a part of the width of the latter, the at least one continuous paper strip (122) and the single sheet (126, 128) being led up to the printing station (36, 56) via separate feed channels (34; 30) and being able to be displaced normal to the direction of a line of print by motor-driven pairs of transport rollers (44, 66, 70), characterized in that the continuous paper strip (122) is fed to the printing station (36, 56) from the operating side and in that the continuous paper feed channel (34) and the single-sheet feed channel (30) are each assigned a driven feed roller (98; 38) of a pair of feed rollers (100; 44), and a mating roller (42) arranged on a rocker (48) can be pressed optionally against the driven feed roller (98; 38) of the continuous paper feed channel (34) or the single-sheet feed channel (30).

2. Printer according to Claim 1, characterized in that a discharge channel (37) which is common to the single sheet (126, 128) and to the at least one continuous paper strip (122) and which has at least one pair of discharge rollers (70) which comprises a driven discharge roller (76) is arranged behind the printing station (36, 56) - as viewed in the paper transport direction.

3. Printer according to Claim 2, characterized in that a cutting station (68) is arranged behind the printing head (56), at least in that area of the printing station (36, 56) which is occupied by the at least one continuous paper strip (122).

4. Printer according to Claim 3, characterized in that the cutting station (68) is arranged in front of the pair of discharge rollers (70) - as viewed in the paper transport direction.

5. Printer according to Claim 3, characterized in that the cutting station is arranged behind the pair of discharge rollers (70) - as viewed in the paper transport direction.

6. Printer according to one of Claims 1 to 5, characterized in that the inlet area of the continuous paper feed channel (34) contains a pair of threading rollers (93), which can be engaged with the continuous paper strip (122) only when the mating roller (42) is pressed against the continuous paper feed roller (98).

7. Printer according to one of Claims 2 to 5 and Claim 6, characterized in that the driven discharge roller (76) is at the same time the driven roller of the pair of threading rollers (93), in that a co-rotating threading roller (92) of the pair of threading rollers (93) is arranged on one arm (110) of a lever (108) that can be pivoted as the result of a threading push-button (94) being operated, as a result of which the co-rotating threading roller (92) is pressed against the driven discharge roller (76), and in that an actuating lever (116) is coupled to the rocker (48) and clears the pivoting path of the lever (108) only when the rocker (48) is pivoted in the direction of the continuous paper feed channel (34).

8. Printer according to one of Claims 1 to 7, characterized in that a document stop (50) which extends parallel to the direction of a line of print is arranged on the rocker (48) and opens the single-sheet feed channel (30) only when the rocker (48) is pivoted in the direction of the single-sheet feed channel (30).

9. Printer according to one of Claims 2 to 8, characterized in that a second pair of discharge rollers (66), which are driven in synchronism with the first pair, are arranged in the discharge channel (37) between the printing head (56) and the pair of discharge rollers (70), and extend over the entire width of a line of print but leave free that area which is occupied by the at least one continuous paper strip (122).

10. Printer according to one of the preceding claims, characterized in that the printing head (56) is an inkjet printing head.

## Revendications

1. Imprimante (10) comprenant un poste (36, 56) d'impression pour imprimer une feuille (126, 128) individuelle et au moins une bande (122) de papier sans fin sur un plan (19) unique de support d'impression et une tête (56) d'impression associée au plan (19) de support d'impression, dans laquelle la feuille (126, 128) unique est amenée par déplacement manuel sur une table (20) d'amenée du côté de l'opérateur au poste (36, 56) d'impression et peut y chevaucher la bande (122) de papier sans fin au moins dans une partie de sa largeur, la au moins une bande (122) de papier sans fin et la feuille (126, 128) individuelle étant amenées par des canaux (34 ; 30) d'amenée distincts au poste (36, 56) d'impression et pouvant être déplacées par des paires (44, 66, 70) de rouleaux de transport entraînés par un moteur normalement à la direction des lignes d'impression, caractérisée en ce que la bande (122) de papier sans fin est amenée à partir du côté de l'opérateur au poste (36, 56) d'impression et en ce qu'au canal (34) d'amenée du papier sans fin et au canal (30) d'amenée de la feuille individuelle sont associés respectivement un rouleau (98 ; 38) entraîné d'amenée d'une paire (100 ; 44) de rouleaux d'amenée et un rouleau (42) antagoniste monté sur une bascule (48) peut être appliqué au choix sur les rouleaux (98 ; 38) entraînés d'amenée du canal (34) d'amenée de papier sans fin ou du canal (30) de la feuille individuelle.

2. Imprimante suivant la revendication 1, caractérisée en ce qu'il est monté, en aval - considéré dans le sens de transport du papier - du poste (36, 56) d'impression un canal (37) d'évacuation commun à la feuille (126, 128) individuelle et à la au moins une bande (122) de papier sans fin, ce canal ayant une paire (70) de rouleaux d'évacuation comprenant un rouleau (76) entraîné d'évacuation.

3. Imprimante suivant la revendication 2, caractérisée en ce qu'au moins dans la région du poste (36, 56) d'impression prise par la au moins une bande (122) de papier sans fin est monté en aval de la tête (56) d'impression un poste (68) de coupe.

4. Imprimante suivant la revendication 3, caractérisée en ce que le poste (68) de coupe est disposé en amont - considéré dans le sens de transport du papier - de la paire (70) de rouleaux d'évacuation.

5. Imprimante suivant la revendication 3, caractérisée en ce que le poste de coupe est monté en aval - considéré dans le sens de transport du papier - de la paire (70) de rouleaux d'évacuation.

6. Imprimante suivant l'une des revendications 1 à 5, caractérisée en ce que dans la région d'entrée du canal (34) d'amenée du papier sans fin, est montée une paire (93) de rouleaux d'enfilage qui ne peut être mise en prise avec la bande (122) de papier sans fin que si le rouleau (42) antagoniste est appliqué au rouleau (98) d'amenée du papier sans fin.

7. Imprimante suivant l'une des revendications 2 à 5 et la revendication 6, caractérisée en ce que le rouleau (76) entraîné d'évacuation est en même temps le rouleau entraîné de la paire (93) de rouleaux d'enfilage, en ce qu'un rouleau (92) tournant d'enfilage de la paire (93) de rouleaux d'enfilage est monté sur un bras (112) d'un levier (108) basculant par actionnement d'une touche (94) d'enfilage, le rouleau (92) tournant d'enfilage étant ainsi appliqué sur le rouleau (76) entraîné d'évacuation et en ce qu'à la bascule (48) est accouplé un levier (116) de réglage qui ne dégage le trajet de basculement du levier (108) que si la bascule (48) est basculée dans la direction du canal (34) d'amenée du papier sans fin.

8. Imprimante suivant l'une des revendications 1 à 7, caractérisée en ce que sur la bascule (48) est montée une butée (50) pour une pièce, qui s'étend parallèlement à la direction des lignes d'impression et qui n'ouvre le canal (30) d'amenée de la feuille individuelle que si la bascule (48) est basculée en direction du canal (30) d'amenée de feuille individuelle.

9. Imprimante suivant l'une des revendications 2 à 8, caractérisée en ce qu'il est monté dans le canal (37) d'évacuation entre la tête (56) d'impression et la paire (70) de rouleaux d'évacuation une deuxième paire (66) de rouleaux d'évacuation entraînée en synchronisme avec la première paire et s'étendant sur toute la largeur des lignes d'impression, mais dégageant la région prise par la au moins une bande (122) de papier sans fin.

10. Imprimante suivant l'une des revendications précédentes, caractérisée en ce que la tête (56) d'impression est une tête d'impression à encre.
